# EUROPÄISCHE PATENTSCHRIFT

(11) **EP 0 505 354 B1**
(45) Veröffentlichungstag und Bekanntmachung des Hinweises auf die Patenterteilung: **02.03.1994**
(21) Anmeldenummer: 90900007.7
(22) Anmeldetag: 13.12.1989
(51) Int. Cl.: B65F 1/00

(54) **ABFALLSAMMELBEHÄLTER**
RUBBISH COLLECTOR
RECIPIENT COLLECTEUR DE DECHETS

(43) Veröffentlichungstag der Anmeldung: 30.09.1992
(73) Patentinhaber: GABLER, Walter, Wkfm., A-2340 Mödling (AT)
(72) Erfinder: GABLER, Walter, Wkfm., A-2340 Mödling (AT)
(86) Internationale Anmeldenummer: AT8900121
(87) Internationale Veröffentlichungsnummer: WO9108967

(56) Entgegenhaltungen:
- DE-A- 2 804 954
- DE-A- 3 612 965
- DE-U- 8 511 273

## Beschreibung

Die Erfindung betrifft einen Abfallsammelbehälter gemäß dem Oberbegriff des Anspruches 1.

Die Wiederverwertung und differenzierte Bearbeitung von Altstoff gewinnt immer mehr Bedeutung und es steigt daher immer mehr das Bedürfnis, Abfälle bereits am Ort ihres Entstehens sowie nahe ihres Entstehungsortes voneinander zu trennen. Einerseits, um wiederaufarbeitbare von nichtwiederaufarbeitbaren Materialien zu trennen und andererseits auch unter den wiederaufarbeitbaren Materialien eine Auftrennung je nach der erforderlichen weiteren Verarbeitung zu erreichen. Durch die Trennung bereits am Entstehungsort sowie nahe des Entstehungsortes wird in vielen Fällen die Wiederverwendung des Altstoffes erst ökonomisch einsetzbar. Um diese Auftrennung zu erreichen, ist es bereits bekannt, in einem einzigen Behälter mehrere Abschnitte vorzusehen. Dabei ergibt sich der Nachteil, daß das Umladen in größere Behälter noch schwierig und durch die notwendigen Entleer-Zusatzvorrichtungen kostenintensiv beschrieben wird. DE-A-2 804 954 beschreibt ein Mehrkammersystem, dessen Bodenteile über Verbindungen mit Betätigungseinrichtungen betätigbar vorgeschlagen werden, wobei die Entleerung selbst etwa mittels Kranes erfolgen soll. DE-A-3 612 965 schlägt die Befüllung des Sammelbehälters in unterschiedlichen Einwurfhöhen vor, die Entleerung deckelseitig durch ein Müllfahrzeug mit getrennten Kammern und entsprechenden Fördereinrichtungen.

Die Erfindung, wie sie in den Ansprüchen gekennzeichnet ist, löst die Aufgabe, Abfälle in einem einzigen Abfallsammelbehälter in alle bekannten und gewünschten Fraktionierungen von Müll zunächst händisch aufzutrennen, in der Folge getrennt in einem einzigen, zusammenhängenden Arbeitsvorgang umzuladen, getrennt weiterzuverbringen und schließlich einer getrennten Wiederaufarbeitung zuzuführen.

Die durch die Erfindung erreichten Vorteile sind im wesentlichen darin zu sehen, daß die bekannten Formen der Müllabfuhr, Kompostgrundlagensammlung, Altstoffrecycling und Sondermüllsammlung in einem einzigen Abfallsammelbehälter sowie in einem einzigen, durchgängigen, arbeits- und kostenoptimierenden Trenn-, Sammel- und Transportsystem etwa im Zusammenhalt mit der herkömmlichen Müllabfuhr zusammengefaßt werden.

Bei einem erfindungsgemäßen Abfallsammelbehälter kann jedes einzelne Fach zudem konisch verlaufend ausgebildet sein, was die gewünschte Komprimierung des Altstoffes aus sich heraus herbeiführt, andererseits beim Entleervorgang in umgekehrter Richtung das Ausbringen der einzelnen Fraktionen des Sammelgutes erheblich erleichtert.

Insgesamt zeichnet sich der Abfallsammelbehälter darüber hinaus durch verhaltenstheoretisch gestützte und ins Technische umgesetzte Anordnung, praxisgerechte und variable Dimensionierbarkeit der einzelnen Fächer, weitgehend offene und leicht zugängliche Konstruktion aus.

Im folgenden wird die Erfindung anhand der Zeichnung lediglich beispielsweise beschrieben. Die Zeichnung ist eine Perspektivansicht eines erfindungsgemäßen Abfallsammelbehälters in einer durchsichtigen Ausführungsform, sodaß die Innenwände, Boden- und Deckelklappen und Teile des Betätigungsmechanismus ersichtlich sind.

Gemäß der Zeichnung ist der Abfallsammelbehälter als Parallelepiped ausgebildet und sein Innenraum ist durch zwei zum Boden 1 schräg stehende Innenwände 5 unterteilt. Diese Innenwände 5 treffen sich im Bereich des oberen Randes des Behälters und bilden einen Scheitel 6. Der von den Außenwänden, den Seiten 5 und den Boden 1 abgegrenzte Raum wird durch weitere Innenwände 2 unterteilt, so daß hier Fächer unterschiedlicher Größe entstehen. Um einen Zutritt zu den Fächern zu gewährleisten, sind die vordere und die hintere Außenwand des Parallelepipeds mit je einer Durchbrechung 4 versehen, wobei diese Durchbrechung von der Ebene 8 und Teilen der Innenwände 5 begrenzt ist. Die Innenwände 2 enden im Bereich des durch die Seitenwanddurchbrechungen 4 und den oberen Teilen der Innenwände 5 begrenztem Raumes in unterschiedlichem Abstand vom Scheitel 6. Der Boden 1 des Behälters ist durch von an der Unterseite der Innenwände 2 angelenkten und in Richtung der Unterseite der Außenwände schräg stehenden Klappen 1 gebildet, wobei die Klappen 1 auf Außenwandauskragungen 3 aufruhen. Durch Anheben der Innenwände 2 in Richtung der Höhe verkürzt sich der Abstand der Klappen 1 zu den Außenwänden so, daß die Klappen 1 die Aufruhestellung auf den Außenwandauskragungen 3 verlassen und durch die gegebene Massenanziehung der Erde um die Drehachse an der Unterseite der Innenwände 2 in Richtung nach unten fallen. Das sich in den durch die Außenwände und Innenwände 2 gebildeten Fächern befindliche Material fällt nunmehr nach unten. Beispielsweise in die räumlich an den Schnittstellen übereinstimmenden Fächer eines unterhalb des Abfallsammelbehälters situierten, nach oben offenen Großsammelbehälters, dessen Innenraum durch Innenwände 2 in Fächer unterteilt und dessen Boden 1 durch Klappen 1 gebildet ist, ist die Anordnung der Abfallsammelbehälter zueinander so getroffen, daß bei auf den Großsammelbehälter aufgesetztem oder aufgeschobenen Abfallsammelbehälter die Anordnung der Innenwände 2 an der Kontaktstelle miteinander räumlich übereinstimmen (Raster auf Raster). Der Großsammelbehälter kann entweder mit Rädern ausgestattet sein oder sich auf einem Fahrzeug befinden oder aber ein Container sein.

Der Abfallsammelbehälter wird durch die die oberen Abschlußflächen 7 bildenden Klappen 7 abgedeckt. Es ist günstig, wenn sich die Schwenkachse der Klappen 7 im Bereich des Scheitels 6 befindet. Um den Abfallsammelbehälter zu entleeren, werden also einerseits die Klappen 1 durch Anheben der Innenwände 2 betätigt, andererseits wird der Behälter in Bereich der Drehachse 9 um zunächst bis zu 180^{o} verschwenkt, so daß aufgrund der Schwerkraft auch die Klappen 7 der oberen Abschlußflächen 7 geöffnet werden und der sich in den von den Außenwänden, den Innenwänden 5 und den Klappen 7 gebildeten Fächern befindliche Abfall in eine Einrichtung zum Abtransport gekippt werden kann. Beispielsweise in einen in sich räumlich durch eine Innenwand zweigeteilten weiteren Teil eines Großsammelbehälters, der in räumlicher Trennung durch eine dazwischen vorgesehene Trennwand direkt neben dem Teil des Großsammelbehälters vorgesehen ist, dessen Innenraum nach oben hin offen und durch Innenwände 2 und Klappen 1 gebildet ist. Bei der Entleerung der durch die Außenwände, die Innenwände 5 und die Klappen 7 gebildeten Fächer des Abfallsammelbehälters durch Verschwenken um bis zu 180^{o} im Bereich der Drehachse 9 werden im Bereich des durch die Außenwände, die Innenwände 5 sowie des Bodens 1 gebildeten Innenraum des Behälters durch die Schwerkraft auch die Innenwände 2 und die daran angelenkten Klappen 1 in diesen in Richtung des Scheitels 6 hineingezogen. Durch vertikal und diagonal geänderte Neusituierung der Drehachse 9 in Bereich der Außenwände des Abfallsammelbehälters wird der Schwerpunkt des Behälters so neu bestimmt, daß dieser infolge der Schwerkraft um weitere 180^{o} verschwenkt wird, oder auch um 180^{o} in die ursprüngliche Ausgangslage vor Entleerung der Behälteroberseite zurückverschwenkt wird. In einem zusammenhängenden Ablauf fallen dabei die Klappen 7 in Richtung der Außenwände des Abfallsammelbehälters, andererseits die Innenwände 2 und die Klappen 1 in Richtung der Außenwandauskragungen 3. Der Behälter ist entleert und geschlossen und kann beispielsweise durch erneut vertikal sowie diagonal verschobenes Ansetzen der Drehachse 9 an den Außenwänden des Abfallsammelbehälters angehoben und vom Großsammelbehälter abgehoben werden.

In der Zeichnung wird noch darauf hingewiesen, daß die schrägstehenden und in einem Scheitel 6 zusammenlaufenden Innenwände 5 des Abfallsammelbehälters auch in einer Plattform einer Zylinderfläche oder dgl. enden können. Ferner gils, daß die Klappen 1 auch an der Unterseite der Außenwände angelenkt sein können, daß die als Seitenwandauskragungen bezeichneten Aufruheflächen für die Klappen 1 auch Innenwandauskragungen sein können und daß der Boden 1 sowie die oberen Abschlußflächen 7 des Behälters verschiebbar ausgebildet sein können, so daß bei Abziehen des Bodens 1 oder der Abschlußflächen 7 das in den Fächern befindliche Material herausfällt. Weiters besteht die Möglichkeit, eine oder mehrere Wandungen des die Außenwände des Abfallsammelbehälters bildenden Parallelepipeds zu entfernen und sowohl Verkleinerungen als auch Erweiterungen des Behälters mit schrägstehenden Behälterwänden anzusetzen.

## Patentansprüche

1. Abfallsammelbehälter, dessen von einem durch Bodenklappen (1) gebildeten Boden und vertikal zu diesem verlaufenden Außenwänden gebildeter Innenraum durch in Form eines parallel zu den Außenwinden situierten Rasters angeordnete,vertikale Innenwände (2) in mehrere Fächer aufgeteilt ist, wobei diese vertikalen Innenwände (2) unter dem oberen Rand des Behälters enden und in Richtung der Vertikalen beweglich vorgesehen sind, dadurch gekennzeichnet, daß der Innenraum auch durch schräg zum Boden stehende und durch die Außenwände begrenzte, einen im Bereich des oberen Randes des Behälters vorzugsweise mittig zu den Außenwänden verlaufenden Scheitel (6) bildende, schräge Innenwände (5) unterteilt ist, wobei im von diesen schrägen Innenwänden (5) und dem Boden sowie den Außenwänden begrenzten Raum weitere Fächer bildende vertikale Innenwände (2) vorgesehen sind und die Außenwände des Behälters Zugänge für diese Fächer bildende Durchbrechungen (4) aufweisen, und daß den Boden des Behälters bildende, an der Unterseite der parallel zu den mit Durchbrechungen versehenen Außenwänden verlaufenden vertikalen Innenwände (2) vorzugsweise mit Scharnieren angelenkte und zur Unterseite der Außenwände schräg stehende Bodenklappen (1) vorgesehen sind, wobei diese Bodenklappen (1) auf Außenwandauskragungen (3) aufruhen.

2. Abfallsammelbehälter nach Anspruch 1, bei dem obere Abschlußflächen des Behälters bildende Deckelklappen (7) vorgesehen sind.

3. Abfallsammelbehälter nach Anspruch 1 oder 2, bei dem mindestens eine die Außenwände des Behälters durchmessende Drehachse (9) vorgesehen ist, um die der Behälter auch um 360^{o} verschwenkbar ist.

## Claims

1. Rubbish collector, whose interior space is formed by floor flaps (1) and outer walls running vertically to the former, with vertical interior walls (2) extending in form of a grid, situated parallel to the outer walls, subdivided into several compartments, these vertical interior walls ending below the upper edge of the container and providing for mobility in direction of the vertical, characterized by the interior space also being by skewed interior walls (5), positioned obliquely to the floor, limited by the outer walls, extending into a peak (6), passing centrally to the outer walls by preference, where further compartments are provided within this space limited by these skewed interior walls (5) and the floor, as well as the outer walls, by means of further vertical interior walls (2) and that the outer walls are fitted with apertures (4) for access to these compartments and that the container is fitted with floor flaps (1) forming the floor of the container, which are hinged, preferably with hinges, to the underside of the vertical interior walls (2), running parallel to the said outer walls, provided with apertures, and positioned obliquely to the underside of the outer walls, the said floor flaps (1) resting on projections of the outer walls (3).

2. Rubbish collector, according to Claim 1, in which lid flaps (7) provide the upper closure planes of the container.

3. Rubbish collector according to Claim 1 or 2, in which at least one spindle (9) is provided, traversing the outer walls of the container, around which the container can also be rotated around 360^{o}.

## Revendications

1. Récipient de collecte des ordures dont l'intérieur, délimité par le fond, constitué par des trappes (1), et les parois externes perpendiculaires au fond, est divisé en plusieurs compartiments, selon une trame parallèle aux parois externes, par des cloisons internes verticales (2) qui se terminent au-dessous du bord supérieur du récipient et se déplacent dans le sens vertical, caractérisé en ce que l'intérieur du récipient est en même temps divisé par des cloisons internes inclinées (5), obliques par rapport au fond et limitées par les parois externes, formant à hauteur du bord supérieur du récipient une ligne de partage (6) avantageusement à égale distance des parois latérales externes, tandis que des cloisons internes verticales (2) constituent également des compartiments dans l'espace limité par les cloisons internes inclinées (5), le fond et les parois externes, les parois externes du récipient présentant par ailleurs des ouvertures (4) qui donnent accès auxdits compartiments, et le fond du récipient étant constitué par des trappes (1) qui s'articulent, avantageusement par des charnières, sur la partie intérieure des cloisons verticales intérieures (2) parallèles aux parois externes percées d'orifices, et sont inclinées vers la base des parois externes, lesdites trappes (1) reposant sur des saillies (3) des parois externes.

2. Récipient de collecte des ordures selon la revendication 1, sur lequel des trappes formant couvercle (7) constituent la face supérieure du récipient.

3. Récipient de collecte des ordures selon la revendication 1 ou 2, sur lequel est prévu au moins un axe de rotation (9) allant d'une paroi externe du récipient à l'autre, autour duquel le récipient peut pivoter de 360^{o}.
